# EUROPÄISCHE PATENTSCHRIFT

(11) **EP 0 781 188 B1**
(45) Veröffentlichungstag und Bekanntmachung des Hinweises auf die Patenterteilung: **15.07.1998**
(21) Anmeldenummer: 95929768.0
(22) Anmeldetag: 04.09.1995
(51) Int. Cl.: B25H 3/00, B25G 1/08

(54) **TASCHE FÜR EINEN METERSTAB**
BOX FOR A CARPENTER'S RULE
ETUI POUR METRE PLIANT

(30) Priorität: 14.09.1994 DE 4432697
(43) Veröffentlichungstag der Anmeldung: 02.07.1997
(73) Patentinhaber: Trabert, Uwe, 97645 Ostheim (DE)
(72) Erfinder: Trabert, Uwe, 97645 Ostheim (DE)
(74) Vertreter: Pöhner, Wilfried Anton, Dr.
(86) Internationale Anmeldenummer: DE9501216
(87) Internationale Veröffentlichungsnummer: WO9608344

(56) Entgegenhaltungen:
- US-A- 1 750 891
- US-A- 2 758 798
- US-A- 4 296 554
- US-A- 4 300 708
- US-A- 4 602 397
- US-A- 4 760 648

## Beschreibung

Die Erfindung bezieht sich auf eine Tasche für einen Meterstab.

Für Schreiner oder ähnliche Berufe sind der Meterstab und der Bleistift unentbehrliche Hilfsmittel, die für einen zweckmäßigen und zügigen Arbeitsablauf immer griffbereit sein müssen. Sie werden deshalb üblicherweise in Taschen der Berufskleidung mitgeführt, die Vorzugsweise im Bereich des Oberschenkels angebracht sind und ungefähr die Form eines zusammengeklappten Meterstabs haben. Als nachteilig ist anzusehen, daß der Meterstab in der Tasche keinen festen Halt hat und beim Hinsetzen oder beim Arbeiten an unzugänglichen Stellen, z.B. in der Hocke oder im Liegen, leicht herausfällt. Dazu kommt, daß die Unterbringung des Bleistifts neben den bereits genannten Nachteilen noch weitere Unannehmlichkeiten bereitet. Bei den Taschen für den Bleistift an der Berufskleidung besteht die Gefahr, daß kurze Bleistifte zu tief in die Tasche rutschen und nur durch sehr viel Mühe wieder aus ihr herausgeholt werden können. Wird der Bleistift in breiteren Taschen (beispielsweise in der Tasche für den Meterstab) untergebracht, so kann er zwar leichter herausgeholt werden, es besteht jedoch das Problem, daß sich die Bleistifte querlegen und im ungünstigen Fall pieken.

Demgegenüber liegt der Erfindung die Aufgabe zugrunde, eine Tasche für einen Meterstab so auszubilden, daß der Meterstab sowie eingesteckte Bleistifte ständig griffbereit sind, sicher sitzen, nicht herausfallen und beim Tragen nicht stören.

Erfindungsgemäß wird die Aufgabe dadurch gelöst, daß die Tasche im wesentlichen ein Quader mit einer offenen oberen Stirnseite ist und die Innenmaße der Tasche den Maßen eines zusammengeklappten Meterstabs entsprechen, wobei die Länge der Tasche etwas kürzer als die Länge des zusammengeklappten Meterstabs ist, die Tasche an einer Längsseite eine nach unten weisende Federklemme besitzt, deren Federkraft in die Tasche hineingerichtet ist, an der Tasche längsseitig mindestens eine Bleistifthalterung befestigt ist, die aus einer oder mehreren übereinander in Längsrichtung beabstandeten, einen Bleistift umschließenden Schlaufen besteht, wobei die Schlaufen eng an dem Bleistift anliegen oder eine Klemmvorrichtung vorhanden ist, in die der Bleistift eingeschoben ist.

Der Meterstab und die Bleistifte sind somit zusammen angeordnet und immer griffbereit. Ein Herausfallen wird im Falle des Meterstabs durch die Federklemme verhindert, die gegen den eingesteckten Meterstab drückt. Die Federklemme weist nach unten, damit sich beim Einschieben von oben der Meterstab nicht verhakt. Die Bleistifte werden entweder allein schon durch eng anliegende Schlaufen gehalten, von einer Klemme gegen die Innenseite der Schlaufen gedrückt oder in einer beispielsweise zangenartigen Klemmvorrichtung aus elastischem Material fixiert, das heißt durch eine in radialer Richtung wirkende Kraft reibschlüssig festgelegt.

Die Vorteile der Erfindung sind vor allen Dingen darin zu sehen, daß der Meterstab und der Bleistift ständig griffbereit sind und nicht herausfallen.

Vorzugsweise weist die Meterstabtasche eine Einhängelasche auf wodurch sie sich an der Berufskleidung, z.B. am Hosenbund, am Gürtel oder an Hosentaschen befestigen läßt. Der Handwerker hat somit die Wahl, die Tasche dort einzuhängen, wo es ihm am günstigsten erscheint. Ein federnd elastisches Material der Lasche gewährleistet bei geeigneter Gestalt einen sicheren Sitz der Tasche, ohne daß eine aufwendige Anbringung erforderlich ist. Zweckmäßig befindet sich die Lasche im entspannten Zustand unmittelbar an der Taschenaußenseite, so daß eine Festlegung der Tasche in der Weise erfolgt, daß ein Teil eines Kleidungsstückes in den Spalt zwischen Lasche und Außenseite der Tasche geführt wird. Dabei bewirkt die federnde Lasche einen festen Halt durch Verpressung.

Zweckmäßigerweise befindet sich die Einhängelasche an einer der beiden breiteren Längsseiten. Dies hat den Vorteil, daß die Tasche eng am Körper anliegt und nicht so weit absteht wie eine mit der schmaleren Längsseite am Körper befestigte Tasche.

Aus dem selben Grund befinden sich die Bleistifthalterungen an den schmaleren Längsseiten. Diese seitliche Anbringung der Bleistifte bietet außerdem einen besseren Schutz gegen Schläge und Stöße. Eine Befestigung an der Seite der Lasche bietet sich auch nicht an, da der Bleistift in diesem Fall unangenehm gegen den Körper drückt und nur umständlich durch Abnehmen der gesamten Tasche entnehmbar ist.

Üblicherweise benötigen Schreiner einen harten und einen weichen Bleistift. Eine bevorzugte Ausführungsform der Erfindung weist daher zwei Bleistifthalterungen auf, die sich jeweils an einer der schmalen Längsseiten befinden. Geeignet sind speziell Halterungen von unterschiedlichem Durchmesser, so daß neben einem gewöhnlichen Bleistift z.B. ein Zimmermannsbleistift oder ein Stift zur Beschriftung spezieller Oberflächen, wie Glas, anbringbar sind, deren Querschnitt im Vergleich im allgemeinen größer ist.

Um die Einführung des Zollstocks in die Tasche oder der Bleistifte in die Bleistifthalterungen zu erleichtern, weisen diese an ihrem oberen Ende trichterförmige Erweiterungen auf.

Vorteilhafterweise befindet sich die Federklemme für den Meterstab an der selben Seite der Tasche wie die Einhängelasche, wodurch sich die Federklemme an der am Körper anliegenden Seite befindet. Die Gefahr des Verhakens der Federklemme an anderen Gegenständen wird dadurch ausgeschlossen. Außerdem wirkt die Tasche optisch ansprechender, da die übrigen Flächen, abgesehen von den Bleistifthalterungen, glatt bleiben.

Um den Schwerpunkt der Tasche möglichst unter die Einhängelasche verlagern, befindet sich die Einhängelasche über der Federklemme. Die Aufhängung ist dadurch stabiler und die Gefahr des Kippens und des unbeabsichtigten Aushängens aus der Kleidung ist vermindert.

In einer Weiterbildung der Erfindung weist die Tasche zusätzlich eine Klemmbefestigung für einen Bleistiftspitzer auf. Damit können die mitgeführten Bleistifte bei Bedarf sofort an Ort und Stelle gespitzt werden. Die Art der Klemmbefestigung ist im Rahmen des erfindungsgemäßen Gedanken beliebig. Es kann sich zum Beispiel um eine Klemme mit zwei gegeneinander drückenden Schenkeln handeln.

Zweckmäßigerweise befindet sich diese Klemmbefestigung im Bereich der unteren Stirnseite der Tasche, da die schmaleren Längsseiten vorzugsweise Bleistifthalterungen aufweisen und die äußere breitere Längsseite vorzugsweise frei bleibt. Außerdem kann die Klemmbefestigung den unteren Anschlag für den Meterstab bilden. In diesem Fall ist die Tasche auf der Unterseite offen, so daß sich Schmutzpartikel nicht in ihrem Inneren ansammeln.

In einer bevorzugten Ausgestaltung besteht die Tasche aus Leder, welches einerseits eine genügende Festigkeit besitzt und andererseits genügend flexibel für die Bleistifthalterungen ist. Ein weiter Vorteil besteht dahin, daß Leder robust und zudem optisch ansprechend ist. Alternativ erfolgt eine Fertigung aus vorzugsweise elastischem Kunststoff. Damit läßt sich die Tasche mit Laschen, Halterungen und Federn einteilig und im Spritzguß sehr preiswert herstellen.

Weitere Einzelheiten, Merkmale und Vorteile der Erfindung lassen sich dem nachfolgenden Beschreibungsteil entnehmen, in dem anhand der Zeichnung ein Ausführungsbeispiel der Erfindung näher erläutert wird.

Die Zeichnung zeigt eine erfindungsgemäße Tasche (1) in perspektivischer Darstellung, welche quaderförmig ist und in die von oben ein Meterstab (2) eingesteckt ist, der oben etwas aus der Tasche (1) heraussteht. Ansonsten entsprechen die Innenmaße der Tasche (1) den Maßen des zusammengeklappten Meterstabs (2). An der Rückseite (3), d.h. an der breiteren Längsseite, die in der Zeichnung sichtbar ist, befindet sich im oberen Bereich eine nach unten offene Einhängelasche (4), mit der die Tasche (1) an der Berufskleidung befestigt werden kann. Unterhalb der Einhängelasche (4) ist eine Federklemme (5) vorhanden, die mit ihrer Federkraft gegen den Meterstab (2) drückt und diesen dadurch festhält. An den schmalen Längsseiten (6) ist jeweils eine Bleistifthalterung (7) befestigt, die aus zwei vertikal übereinanderliegenden Schlaufen (8) besteht, die einen Bleistift (9) halten. Ferner ist im Bereich der unteren Stirnseite der Tasche (1) eine Klemmbefestigung (10) vorhanden, in der ein Bleistiftspitzer (11) eingesteckt ist.

## Patentansprüche

1. Tasche für einen Meterstab (2), **dadurch gekennzeichnet**, daß
- die Tasche (1) im wesentlichen ein Quader mit einer offenen oberen Stirnseite ist und die Innenmaße der Tasche (1) den Maßen eines zusammengeklappten Meterstabs (2) entsprechen, wobei die Länge der Tasche (1) etwas kürzer als die Länge des zusammengeklappten Meterstabs (2) ist,
- die Tasche (1) an einer Längsseite eine nach unten weisende Federklemme (5) besitzt, deren Federkraft in die Tasche (1) hineingerichtet ist,
- an der Tasche (1) längsseitig mindestens eine Bleistifthalterung (7) befestigt ist, die aus einer oder mehreren übereinander in Längsrichtung beabstandeten, einen Bleistift (9) umschließenden Schlaufen (8) besteht, wobei die Schlaufen (8) eng an dem Bleistift (9) anliegen, oder eine Klemmvorrichtung vorhanden ist, in die der Bleistift eingeschoben ist.

2. Tasche nach Anspruch 1, **dadurch gekennzeichnet**, daß die Tasche (1) an einer Längsseite eine nach unten offene Einhängelasche (4) besitzt.

3. Tasche nach Anspruch 2, **dadurch gekennzeichnet**, daß die Einhängelasche (4) aus einem federnd elastischen Material besteht.

4. Tasche nach Anspruch 2 oder 3, **dadurch gekennzeichnet**, daß sich die Einhängelasche (4) an einer der beiden breiteren Längsseiten befindet.

5. Tasche nach einem der vorhergehenden Ansprüche, **dadurch gekennzeichnet**, daß sich die Bleistifthalterungen (7) oder Klemmvorrichtungen an den schmaleren Längsseiten (6) befinden.

6. Tasche nach Anspruch 5, **gekennzeichnet durch** zwei Bleistifthalterungen (7) oder Klemmvorrichtungen, die sich jeweils an einer der schmaleren Längsseiten (6) befinden.

7. Tasche nach Anspruch 6, **dadurch gekennzeichnet**, daß die Bleistifthalterungen (7) oder Klemmvorrichtungen unterschiedliche Durchmesser aufweisen.

8. Tasche nach einem der vorhergehenden Ansprüche, **gekennzeichnet durch** trichterförmige Einführungen an der Oberseite der Tasche (1) und/oder der Bleistifthalterungen (7) oder Klemmvorrichtungen.

9. Tasche nach einem der vorhergehenden Ansprüche, **dadurch gekennzeichnet**, daß sich die Federklemme (5) an der selben Seite wie die Einhängelasche (4) befindet.

10. Tasche nach Anspruch 8, **dadurch gekennzeichnet**, daß sich die Einhängelasche (4) über der Federklemme (5) befindet.

11. Tasche nach einem der vorhergehenden Ansprüche, **dadurch gekennzeichnet**, daß an der Tasche (1) eine Klemmbefestigung (10) angebracht ist, die einen Bleistiftspitzer (11) hält.

12. Tasche nach Anspruch 11, **dadurch gekennzeichnet**, daß sich die Klemmbefestigung (10) im Bereich der unteren Stirnseite der Tasche (1) befindet.

13. Tasche nach Anspruch 12, **dadurch gekennzeichnet**, daß die Tasche (1) auf der Unterseite offen ist und der Zollstock endseitig an der Klemmbefestigung (10) anliegt.

14. Tasche nach einem der vorhergehenden Ansprüche, **dadurch gekennzeichnet**, daß die Tasche (1) aus Leder oder Kunststoff besteht.

## Claims

1. Case for a metre rule (2), **wherein** that
- case (1) is essentially a parallelepiped with an open end and the inner dimensions of case (1) correspond to the dimensions of a folded metre rule (2) whereby the length of case (1) is somewhat shorter than the length of folded metre rule (2),
- case (1) has on one longitudinal side a spring clip (5) that points downward the spring force of which is directed into case (1),
- on case (1) lengthways at least one pencil holder (7) is affixed which consists of one or more loops (8) that enclose a pencil (9) and are superimposed at a distance in the lengthwise direction, whereby loops (8) fit closely to pencil (9), or a clamping device is provided into which the pencil is inserted.

2. Case according to claim 1, **wherein** said case (1) has a hanger clip (4) on one longitudinal side which is open downwards.

3. Case according to claim 2, **wherein** said hanger clip (4) consists of springy elastic material (4).

4. Case according to claim 2 or 3, **wherein** said hanger clip (4) is located on one of the two wider longitudinal sides.

5. Case according to one of the preceding claims, **wherein** the pencil holders (7) or clamping devices are located on the more narrow longitudinal sides (6).

6. Case according to claim 5, **wherein** there are two pencil holders (7) or clamping devices which are located respectively on one of the more narrow longitudinal sides (6).

7. Case according to claim 6, **wherein** said pencil holders (7) or clamping devices have differing diameters.

8. Case according to one of the preceding claims, **wherein** there are funnel-shaped entrances at the top side of case (1) and/or of pencil holders (7) or the clamping devices.

9. Case according to one of the preceding claims, **wherein** said spring clip (5) is located on the same side as said hanger clip (4).

10. Case according to claim 8, **wherein** said hanger clip (4) is located above said spring clip (5).

11. Case according to one of the preceding claims, **wherein** a clamping attachment (1) is disposed upon said case (1) which holds a pencil sharpener (11).

12. Case according to claim 11, **wherein** said clamping attachment (10) is located in the region of the lower end of case (1).

13. Case according to claim 12, **wherein** said case (1) is open on the bottom side and the folding rule sits endwise against said clamping attachment (10).

14. Case according to one of the preceding claims, **wherein** said case (1) consists of leather or plastic.

## Revendications

1. Etui pour un mètre pliant (2) **caractérisé en ce que**
- l'étui (1) a essentiellement la forme d'un parallélépidède rectangle dont la base supérieure est ouverte et que les dimensions intérieures de l'étui (1) correspondent aux dimensions d'un mètre pliant (2) replié, la longueur de l'étui (1) étant légèrement inférieure à celle du mètre pliant (2) replié.
- l'étui (1) est muni sur une des grandes faces d'une pince à ressort (5) dirigée vers le bas dont le point d'application de la force de retour du ressort est dirigée vers l'intérieur de l'étui (1).
- sur la longueur de l'étui (1) est fixé au moins un support pour crayons (7) constitué par une ou plusieurs boucles (8) disposées l'une au-dessus de l'autre en longueur, à équidistance l'une de l'autre et qui entoure un crayon (9), et que les boucles (8) serrent le crayon (9) ou qu'un système de pince dans lequel le crayon peut être glissé est prévu.

2. Etui selon la revendication 1, **caractérisé par le fait que** l'étui (1) est muni sur une des faces d'une languette d'attache (4) ouverte vers le bas.

3. Etui selon la revendication 2, **caractérisé par le fait que** la languette d'attache (4) est dans fabriqué dans un matériau élastique faisant effet de ressort.

4. Etui selon les revendications 2 ou 3, **caractérisé par le fait que** la languette d'attache (4) se trouve sur l'une des deux grandes faces.

5. Etui selon une des revendications précitées, **caractérisé par le fait que** les supports pour crayons (7) ou les systèmes de pinces se trouvent sur les faces latérales étroites (6).

6. Etui selon la revendication 5, **caractérisé par le fait que** deux supports pour crayons (7) ou des systèmes de pinces se trouvent sur chacune des faces latérales étroites (6).

7. Etui selon la revendication 6, **caractérisé par le fait que** les supports pour crayons (7) ou les systèmes de pinces ont différents diamètres.

8. Etui selon une des revendications précitées **caractérisé par le fait que** les ouvertures dans la partie supérieure de l'étui (1) et/ou que les bords supérieurs des supports pour crayons (7) ou des systèmes de pinces ont une forme en entonnoir.

9. Etui selon une des revendications précitées **caractérisé par le fait que** la pince à ressort (5) se trouve du même côté que la languette d'attache (4).

10. Etui selon la revendication 8, **caractérisé par le fait que** la languette d'attache (4) se trouve au-dessus de la pince à ressort (5).

11. Etui selon une des revendication précédentes, **caractérisé en ce que** l'étui (1) est muni d'un dispositif de pince (10) qui tient un taille-crayon (11).

12. Etui selon la revendication 11, **caractérisé par le fait que** le dispositif de pince (10) se trouve sur la base inférieure de l'étui (1).

13. Etui selon la revendication 12, caractérisé en ce que l'étui (1) est ouvert dans le fond et que l'extrémité inférieure du mètre pliant (2) est retenue par le système de pince (10).

14. Etui selon une des revendications précédentes **caractérisé en ce que** l'étui (1) est en cuir ou en matière synthétique.
